# FASCICULE DE BREVET EUROPEEN

(11) **EP 1 373 086 B1**
(45) Date de publication et mention de la délivrance du brevet: **15.12.2004**
(21) Numéro de dépôt: 01972168.7
(22) Date de dépôt: 19.09.2001
(51) Int. Cl.: B65D 41/48, B67D 3/00

(54) **DISPOSITIF DE BOUCHAGE POUR UNE BONBONNE, MUNI DE MOYENS DE RETENUE ET D'ACCROCHAGE D'UN JOINT COULE OU MOULE, ET PROCEDE DE REALISATION**
BEHÄLTERVERSCHLUSS FÜR EINE WASSERFLASCHE MIT EINER HALTERUNG FÜR EINE GEGOSSENE ODER EINGEFORMTE DICHTUNG, UND VERFAHREN ZU SEINER HERSTELLUNG
CLOSURE DEVICE FOR A CARBOY, PROVIDED WITH RETAINING AND CATCHING MEANS FOR A CAST OR MOULDED JOINT, AND METHOD FOR MAKING SAME

(30) Priorité: 28.03.2001 FR 0104180
(43) Date de publication de la demande: 02.01.2004
(73) Titulaire: Bericap, 21600 Longvic (FR)
(72) Inventeur: NUSBAUM, Phillippe, F-21121 Daix (FR); LAFIN, Benoît, F-21000 Dijon (FR)
(74) Mandataire: Geismar, Thierry
(86) Numéro de dépôt international: PCT/FR2001/002911
(87) Numéro de publication internationale: WO 2002/079046

(56) Documents cités:
- EP-A- 0 155 021
- EP-A- 0 900 745
- US-A- 4 874 023
- US-A- 5 392 939
- US-A- 5 687 865

## Description

L'invention se rapporte à un dispositif de bouchage pour une bonbonne comportant un col muni d'un bourrelet extérieur à sa partie extrême libre et destinée à un distributeur de liquide du type « fontaine à eau ».

La distribution d'eau par des fontaines généralement réfrigérées est un système très courant dans des pays tels que les Etats-Unis d'Amérique et certains pays asiatiques. L'eau à distribuer est livrée dans des bonbonnes d'une contenance de cinq galons (19/20 litres) qui sont placés à l'envers sur le distributeur, ce dernier permettant de distribuer l'eau par volumes plus petits, par exemple dans des verres.

L'invention concerne plus particulièrement les dispositifs de bouchage communément appelés « non-spill », c'est-à-dire qui permettent, grâce à un système de clapet intérieur qui libère le passage de l'eau hors de la bonbonne uniquement lorsque cette dernière se trouve en place sur le distributeur, de mettre en place la bonbonne sur le distributeur et de la retirer du distributeur, même avant qu'elle ne soit vide, sans risque d'écoulement du contenu de la bonbonne.

De tels dispositifs de bouchage sont connus, notamment par le document FR-A-2 769 004 issu de la demanderesse.

Un tel dispositif comporte généralement une capsule en matière plastique comprenant une paroi transversale d'extrémité de laquelle font saillie dans le même sens, d'une part une jupe extérieure sensiblement cylindrique, pourvue d'un bourrelet intérieur pour l'accrochage derrière le bourrelet du col de la bonbonne et, d'autre part, une cheminée intérieure sensiblement cylindrique destinée à recevoir une canule de soutirage prévue sur le distributeur pour venir s'emboîter dans la cheminée depuis la paroi transversale d'extrémité de la capsule, lors de la mise en place de la bonbonne sur le distributeur.

En outre, le dispositif peut comporter un opercule d'inviolabilité moulé d'une seule pièce avec la capsule et situé à la naissance de la cheminée, du côté de la paroi transversale, de façon à obturer la cheminée, le dit opercule étant destiné à être irrémédiablement et visiblement détruit lors de l'emboîtement de la canule de soutirage dans la cheminée

Afin d'assurer une bonne étanchéité entre le col de la bonbonne et le dispositif de bouchage monté sur le dit col, un joint est généralement placé contre la face intérieure de la paroi transversale de la capsule, entre la jupe extérieure et la cheminée. Le joint est destiné à être comprimé axialement entre le rebord du col de la bonbonne et la paroi transversale de la capsule, lorsque le dispositif de bouchage est monté sur le dit col. Le plus souvent, il s'agit d'un joint mousse, plan et discoïdal, au centre duquel se trouve un trou permettant le passage de la cheminée.

Un tel dispositif est par exemple décrit dans le document US 5 662 231.

Certains dispositifs de l'art antérieur prévoient une saillie sur la face interne de la paroi transversale de la capsule, la dite saillie étant destinée à pénétrer dans le joint lorsque le dispositif de bouchage est monté sur le col et que le joint est comprimé. Une telle saillie est notamment destinée à empêcher le déplacement relatif du joint par rapport à la paroi transversale de la capsule. On se reportera en particulier aux documents US 5 687 865, US 4 874 023 et US 5 392 939.

Toutefois, de tels dispositifs présentent un certain nombre d'inconvénients :
- d'une part, la saillie ne permet pas toujours un bon maintien du joint contre la paroi transversale de la capsule, le joint pouvant notamment se détacher de la dite paroi en se déplaçant axialement vers l'intérieur de la capsule ;
- d'autre part, il existe un important effort de cisaillement au niveau de la zone de contact entre la saillie et le joint, ce qui peut conduire à une fissuration ou une rupture du joint, et par conséquent à une perte de l'étanchéité. Ce problème est d'autant plus fréquent que les bonbonnes sont empilées les unes sur les autres sur des palettes, les palettes étant elles-mêmes empilées, de sorte que les bonbonnes sont soumises à d'importants efforts. Il en résulte une dégradation de l'état du joint au cours du stockage et du transport des bonbonnes.

L'invention a pour but de résoudre ces problèmes.

A cet effet, et selon un premier aspect, l'invention concerne un dispositif de bouchage pour une bonbonne comportant un col muni d'un bourrelet extérieur à sa partie extrême libre et destinée à un distributeur de liquide du type fontaine à eau, le dit dispositif comportant une capsule en matière plastique comprenant une paroi transversale d'extrémité de laquelle fait saillie une jupe extérieure sensiblement cylindrique, pourvue d'un bourrelet intérieur pour l'accrochage derrière le bourrelet du col de la bonbonne, dans lequel la paroi transversale présente, sur sa face intérieure, une gorge annulaire d'axe sensiblement confondu avec l'axe de la dite capsule, délimitée par deux nervures faisant saillie sensiblement perpendiculairement à la dite paroi transversale, la dite gorge étant située, lorsque le dispositif est monté sur le col de la bonbonne, en regard du rebord du dit col, et étant destinée à recevoir un joint coulé ou moulé et à empêcher le déplacement de celui-ci parallèlement à la paroi transversale.

Selon une version plus élaborée, le dispositif de bouchage comprend en outre une cheminée intérieure sensiblement cylindrique, faisant saillie de la paroi transversale d'extrémité dans le même sens que la jupe extérieure de telle sorte que la gorge soit située entre la jupe et la cheminée, la dite cheminée étant destinée à recevoir une canule de soutirage prévue sur le distributeur pour venir s'emboîter dans la cheminée depuis la paroi transversale d'extrémité de la capsule, lors de la mise en place de la bonbonne sur le distributeur, ainsi qu'un opercule d'inviolabilité moulé d'une seule pièce avec la capsule et situé à la naissance de la cheminée, du côté de la paroi transversale de façon à obturer la cheminée, le dit opercule étant destiné à être irrémédiablement et visiblement détruit lors de l'emboîtement de la canule de soutirage dans la cheminée.

Selon d'autres caractéristiques, la hauteur axiale des nervures est inférieure à l'épaisseur du joint lorsqu'il n'est pas comprimé. Les extrémités des deux nervures sont décalées axialement l'une par rapport à l'autre. Une première nervure est située axialement, par rapport à l'axe de la capsule, sensiblement aux deux tiers du diamètre de la dite capsule, une deuxième nervure étant située sensiblement à la même distance de l'axe de la capsule que l'extrémité intérieure du bourrelet intérieur de la jupe.

De plus, la gorge comprend, sur sa face intérieure, au moins un moyen d'accrochage du joint, empêchant ainsi le déplacement du dit joint hors de la gorge.

De la sorte, le joint, mis en place par coulage ou moulage, est maintenu contre la paroi transversale à la fois par une force d'adhésion physico-chimique, et par le ou les moyens mécaniques d'accrochage. De plus, la gorge assure un maintien du joint dans toutes les directions parallèles à la paroi transversale de la capsule.

Le procédé de réalisation du joint (par coulage ou par moulage) permet que les moyens mécaniques d'accrochage pénètrent dans la matière constitutive du dit joint avant sa solidification. Ainsi, tout risque de rupture du joint consécutive à l'effort exercé par les moyens d'accrochage est écarté.

Selon une première version de l'invention, la gorge comprend, sur sa face intérieure, au moins une saillie formant moyen d'accrochage pour le dit joint.

Selon un premier mode de réalisation, au moins une nervure comprend une saillie s'étendant sensiblement radialement vers l'intérieur de la gorge.

La hauteur axiale de la saillie va en diminuant depuis la nervure jusqu'à l'extrémité de la dite saillie, de sorte à former une pointe apte à pénétrer dans le joint. La saillie est située vers la partie extrême libre de la nervure.

Par exemple, chacune des deux nervures comprend une saillie s'étendant sensiblement radialement vers l'intérieur de la gorge.

Selon un deuxième mode de réalisation, le fond de la gorge comprend au moins une saillie s'étendant sensiblement axialement vers l'intérieur de la capsule.

La saillie comprend au moins une face inclinée d'un angle aigu par rapport à l'axe de la capsule de sorte que, lorsque le joint est placé dans la gorge, au moins une zone du dit joint est comprise dans une zone d'accrochage située, axialement, entre le fond de la gorge et une partie de la dite saillie.

La saillie présente, en coupe axiale, la forme d'au moins un trapèze dont la grande base est située vers l'extrémité libre de la dite saillie. Le dit trapèze possède un axe de symétrie sensiblement parallèle à l'axe de la capsule.

La hauteur axiale de la saillie est inférieure à la hauteur axiale des nervures.

Selon une réalisation possible, la saillie est annulaire, l'axe de la dite saillie étant sensiblement confondu avec l'axe de la capsule.

Selon une deuxième version de l'invention, la face intérieure de la gorge comprend des reliefs localisés tels que des stries, des aspérités, ou équivalent, formant moyen d'accrochage pour le joint.

Selon un deuxième aspect, l'invention concerne un ensemble comprenant un dispositif de bouchage tel que précédemment décrit et un joint placé dans la gorge de la paroi transversale de la dite capsule, le joint ayant été mis en place par coulage ou par moulage.

Selon un troisième aspect, l'invention concerne un ensemble comprenant un dispositif de bouchage tel que précédemment décrit, un joint placé dans la gorge de la paroi transversale de la dite capsule, le joint ayant été mis en place par coulage ou par moulage, et une bonbonne, la dite bonbonne étant vide ou au moins partiellement remplie d'un certain contenu.

Lorsque la capsule est montée sur le col de la bonbonne, la gorge est située en regard du rebord du dit col, le joint étant comprimé, dans la gorge, entre la paroi transversale de la capsule et le rebord du col de la bonbonne.

Enfin, selon un quatrième aspect, l'invention concerne un procédé de réalisation d'un ensemble capsule - joint. Selon une première variante, on coule le joint dans la gorge de la capsule, la dite capsule ayant été préalablement moulée par injection. Selon une deuxième variante, la capsule et le joint sont réalisés par moulage par bi-injection.

Les autres caractéristiques de l'invention résultent de la description qui suit de modes de réalisation, description effectuée en référence aux figures annexées dans lesquelles :
- la figure 1 est une vue en élévation d'un dispositif de bouchage conforme à l'invention, comprenant une capsule et monté sur un col de bonbonne ;
- la figure 2 est une vue de dessus du dispositif de la figure 1 ;
- la figure 3 est une vue en coupe axiale partielle du dispositif de la figure 1, montrant un joint coulé dans une gorge présente à l'intérieur de la capsule ;
- la figure 4 est une vue du détail A de la figure 3, selon un premier mode de réalisation ;
- la figure 5 est une vue du détail A de la figure 3, selon un deuxième mode de réalisation ;
- la figure 6 est une vue en coupe du dispositif monté sur le col de la bonbonne, selon la ligne B-B de la figure 2 ;
- la figure 7 est une vue en coupe similaire à la figure 6, montrant le dispositif de bouchage après mise en place de la bonbonne sur un distributeur ;
- les figures 8 et 9 illustrent schématiquement une variante du procédé de réalisation d'une capsule munie d'un joint, la dite capsule étant représentée en coupe axiale partielle.

Le dispositif de bouchage tel qu'illustré par les figures annexées, est destiné au bouchage du col 1 de bonbonnes pour un distributeur d'eau du type fontaine, bonbonnes qui présentent généralement une contenance de cinq galons (19/20 litres) et qui sont constitués par exemple de polycarbonate.
Tel que cela apparaît sur les figures 6 et 7, le col 1 présente, à son extrémité libre, un bourrelet extérieur 2 d'accrochage.

Le dispositif de bouchage comprend une capsule 3 d'axe 4, comprenant une paroi transversale d'extrémité 5 de laquelle font saillie dans le même sens d'une part une jupe extérieure 6 essentiellement cylindrique et d'autre part une cheminée intérieure 7 également de forme essentiellement cylindrique, la hauteur axiale de la cheminée 7 étant ici inférieure à la hauteur axiale de la jupe 6.

La jupe 6 comporte un bourrelet intérieur 8, par exemple interrompu en plusieurs secteurs, destiné à coopérer avec le bourrelet extérieur 2 du col 1 en vue du maintien de la capsule 3 sur le col 1, par clipage mutuel.

La cheminée 7 comprend, sur sa face intérieure, deux reliefs annulaires 9, 10 dont la fonction sera détaillée plus loin.

Un bouchon 11 en forme de godet est emboîté dans la partie extrême libre 12, c'est-à-dire opposée à la paroi transversale 5, de la cheminée 7. Le bouchon 11 comprend essentiellement un fond 13, situé vers l'extrémité libre 16 de la cheminée 7, une paroi 14 sensiblement cylindrique, en saillie par rapport au fond 13, et un rebord annulaire extérieur 15 prévu vers le fond 12 pour venir porter contre l'extrémité libre 16 de la cheminée 7 lors de l'emboîtement du bouchon 11 dans la cheminée 7 (voir figures 3 et 6).

Le bouchon 11 comporte en outre :
- sur la face extérieure de sa paroi cylindrique 14, une première saillie annulaire 17, destinée à coopérer avec le premier relief annulaire 9 de la cheminée 7 lorsque la bonbonne n'est pas mise en place sur le distributeur ;
- sur la face extérieure de sa paroi cylindrique 14, une saillie deuxième annulaire 18 ou un épaulement 18' destiné à coopérer avec le deuxième relief annulaire 10 de la cheminée 7 lorsque la bonbonne n'est pas mise en place sur le distributeur ;
- vers l'extrémité libre de sa paroi cylindrique 14, un rebord intérieur 19, dont la fonction apparaîtra à la description de la figure 7.

A la naissance de la cheminée 7, du côté de la paroi transversale 5, la cheminée 7 est obturée par un opercule 20 qui est moulé d'une seule pièce avec la capsule 3, sous la forme d'un diaphragme de rupture constitué par huit pétales 21 en forme de secteurs de cercle, reliés entre eux par des lignes de déchirure 22 en forme de rayons. De préférence, l'opercule 20 présente une forme légèrement conique, la pointe du cône étant tournée vers le bouchon 11.

Le diamètre et la hauteur axiale de la cheminée 7 sont choisis de manière que lorsque le bouchon 11 est emboîté à fond dans la cheminée 7, son rebord extérieur 15 étant en contact avec l'extrémité libre 16 de la cheminée 7, le rebord intérieur 19 à l'extrémité libre de la paroi cylindrique 14 du bouchon 11 soit éloigné de l'opercule 20 d'une distance correspondant au moins au rayon de la cheminée 7, donc sensiblement à la longueur des pétales 21.

La jupe 6 présente intérieurement une ligne de déchirure 23 (ligne d'affaiblissement) qui s'étend depuis l'extrémité libre de la jupe 6, à travers le bourrelet intérieur 8 interrompu à cet endroit, jusqu'entre le bourrelet 8 de la jupe 6 et la paroi transversale 5, sensiblement jusqu'au droit du sommet du bourrelet extérieur 2 du col 1 de la bonbonne. Une patte de préhension 24 prévue sur la jupe 6 permet d'arracher cette dernière, c'est-à-dire de déchirer la capsule 3 suivant la ligne de déchirure 23, ce qui fait que la capsule restante ne tient plus sur le col 1 de la bonbonne.

On décrit à présent la mise en place de la bonbonne munie de la capsule 3 sur un distributeur, en référence à la figure 7, ainsi que le retrait de la bonbonne du distributeur et le remplissage de la dite bonbonne.

La figure 7 représente la bonbonne remplie d'eau, obturée par la capsule 3, après sa mise en place en position renversée sur un distributeur dont on n'a représenté que la canule de soutirage 25 puisque c'est la seule partie du distributeur qui coopère avec le dispositif de bouchage objet de la présente invention.

La canule de soutirage 25 présente un corps sensiblement cylindrique comportant au moins un trou de soutirage 26 destiné au passage du liquide de l'intérieur de la bonbonne vers l'extérieur du distributeur.

Lors de la mise en place de la bonbonne sur le distributeur, en position renversée, la tête 27 (extrémité supérieure) de la canule de soutirage 25 provoque d'abord la rupture de l'opercule 20 au niveau des lignes de déchirure 22, c'est-à-dire une subdivision de l'opercule 20 en huit pétales 21 qui, restant attachés par leur base à la cheminée 7, sont rabattus vers le haut par la tête 27 de la canule 25. La tête 27 de la canule 25 pénètre ensuite dans le bouchon 11 dont le rebord intérieur 19 vient s'encliqueter dans une gorge 28 ménagée entre la tête 27 et le corps de la canule 25. Ensuite, la canule 25 entraînant le bouchon 11 pousse ce dernier vers le haut hors de la cheminée 7, libérant la première saillie annulaire 17 du premier relief annulaire 9 et la deuxième saillie annulaire 18 - ou l'épaulement 18' - du deuxième relief annulaire 10. L'eau contenue dans la bonbonne peut ainsi s'écouler par les trous de soutirage 26 dans la canule 25, et alimenter le distributeur.

Lorsque la bonbonne est soulevée pour être retirée du distributeur, qu'elle soit vide ou qu'elle contienne encore de l'eau, la canule de soutirage 25 sur laquelle le bouchon 11 reste encliqueté emboîte de nouveau le bouchon 11 dans l'extrémité libre de la cheminée 7, jusqu'à ce que le rebord extérieur 15 vienne buter contre l'extrémité libre 16 de la cheminée 7, les saillies 17, 18 coopérant par ailleurs avec les reliefs 9, 10. Ainsi, le bouchon 11 emboîté à fond dans la cheminée 7 se détache de la canule 25, assurant de nouveau l'obturation étanche de la bonbonne.

Pour remplir de nouveau la bonbonne à la source d'origine, on arrache la jupe 6 le long de la ligne de déchirure 23 de la capsule 3 par une traction exercée sur la patte 24, la capsule 3 pouvant alors être retirée à la main sans effort, n'étant plus maintenue sur le col 1 de la bonbonne. Après re-remplissage de la bonbonne, on pose sur le col 1 un nouveau dispositif de bouchage dont l'opercule 20 et la jupe 6 sont intacts, ce qui est une garantie de l'origine du contenu de la bonbonne (double fonction d'inviolabilité).

Selon une réalisation non représentée, le dispositif de bouchage conforme à l'invention peut être muni d'un troisième moyen d'inviolabilité constitué par une bague ou bande circonférentielle d'inviolabilité reliée à l'extrémité libre de la jupe par des moyens frangibles, par exemple une ligne d'affaiblissement ou des ponts discrets, la bague étant engagée derrière un second bourrelet extérieur prévu sur le col 1 de la bonbonne, à distance en dessous du bourrelet supérieur 2. La bague d'inviolabilité ou de garantie peut être de type quelconque, ou constituée par une bague thermorétractable dont la rétraction est produite lors de la pose de la capsule 3, à la suite du remplissage. Cette bague de garantie complète les deux moyens d'inviolabilité ou de garantie constitués par l'opercule 20 et la jupe 6 arrachable.

II convient de remarquer que le dispositif de bouchage selon l'invention peut être utilisé sans bouchon 11. En effet, l'opercule 20, tant qu'il n'est pas détruit par la canule de soutirage 25, non seulement constitue un moyen de garantie ou d'inviolabilité, mais assure également une obturation étanche de la capsule 3. Bien entendu, en l'absence de bouchon 11, la capsule 3 n'empêche pas l'écoulement de l'eau hors de la bonbonne qui serait retirée du distributeur avant d'être complètement vide.

On décrit maintenant, en référence aux figures 3 à 5, les moyens d'étanchéité prévus dans la capsule 3.

La face intérieure 29 de la paroi transversale 5 présente une gorge 30 annulaire, d'axe sensiblement confondu avec l'axe 4 de la capsule 3.

La gorge 30 est délimitée par une première nervure 31, située axialement, par rapport à l'axe 4 de la capsule 3, sensiblement aux deux tiers du diamètre de la dite capsule 3, soit sensiblement à mi-distance entre la cheminée 7 et la jupe extérieure 6, et par une deuxième nervure 32, située vers la périphérie de la paroi transversale 5, sensiblement à la même distance de l'axe 4 de la capsule 3 que l'extrémité intérieure du bourrelet intérieur 8 de la jupe 6, les dites nervures 31, 32 faisant saillie sensiblement perpendiculairement à la paroi transversale 5.

Ainsi, la gorge 28 est située, lorsque la capsule 3 est montée sur le col 1 de la bonbonne, en regard du rebord 33 du col 1.

La gorge 30 est destinée à recevoir un joint 34 torique, mis en place par coulage ou par moulage, comme représenté sur la figure 3. Lorsque la capsule 3 est montée sur le col 1 de la bonbonne, le joint est comprimé, dans la gorge 30, entre le rebord 33 du col 1 et la paroi transversale 5 de la capsule 3.

La hauteur axiale des nervures 31, 32 est inférieure à l'épaisseur du joint 34 lorsqu'il n'est pas comprimé, mais est suffisante pour assurer le maintien du joint 34 à l'intérieur de la gorge 30. On comprend que la hauteur axiale des nervures 31, 32 est ajustée pour permettre au joint 34 d'assurer une très bonne étanchéité entre la capsule 3 et le col 1, lorsque la capsule 3 est montée sur le col 1 de la bonbonne.

Selon une réalisation possible, les extrémités des deux nervures 31, 32 sont décalées axialement l'une par rapport à l'autre.

La gorge 30 permet d'empêcher les déplacements du joint 34 parallèlement à la paroi transversale 5, le joint 34 étant maintenu entre les nervures 31, 32.

Afin d'améliorer le maintien du joint 34 dans la gorge 30, et notamment d'empêcher que celui-ci ne s'échappe de la dite gorge 30 par un mouvement axial s'éloignant de la paroi transversale 5, la gorge 30 est pourvue de saillies destinées à pénétrer dans la matière du joint 34, lorsque celle-ci est coulée ou moulée, de sorte à former un moyen d'accrochage du dit joint 34. Les saillies sont venues de fabrication, par moulage, avec la capsule 3.

Selon un premier mode de réalisation, illustré par la figure 4, chacune des deux nervures 31, 32 comprend une saillie annulaire 35, d'axe sensiblement confondu avec l'axe 4 de la capsule 3, s'étendant radialement vers l'intérieur de la gorge 30. L'invention prévoit également une réalisation dans laquelle les saillies 35 forment un angle aigu avec les nervures 31, 32. Les saillies 35 sont situées chacune vers la partie extrême libre d'une nervure 31, 32.

La hauteur axiale de chacune des saillies 35 va en diminuant depuis la nervure 31, 32 jusqu'à l'extrémité de la saillie 35, de sorte à former une pointe apte à pénétrer dans le joint 34.

Selon un deuxième mode de réalisation, illustré par la figure 5, le fond 36 de la gorge 30, sensiblement confondu avec la paroi transversale 5 de la capsule 3, comporte une saillie 37 dirigée vers l'intérieur de la gorge 30, sensiblement axialement.

La saillie 37 présente, en coupe axiale, la forme d'un trapèze, ou plutôt de deux trapèzes symétriques par rapport à l'axe 4 de la capsule 3.

La petite base 38 du trapèze est sensiblement confondue avec le fond 36 de la gorge 30, la grande base 39 du trapèze constituant l'extrémité libre de la saillie 37. Le trapèze possède un axe de symétrie 40 sensiblement parallèle à l'axe 4 de la capsule 3.

Les faces du trapèze distinctes des bases 38, 39 sont inclinées par rapport au fond 36 de la gorge 30 d'un angle aigu, par exemple compris entre 40° et 80°, notamment voisin de 60°. La hauteur axiale de la saillie 37 est inférieure à celle des nervures 31, 32.

Selon une réalisation non représentée, la saillie 37 présente, en coupe axiale, la forme d'un trapèze dont la grande base est sensiblement confondue avec le fond 36 de la gorge 30, la petite base du trapèze constituant l'extrémité libre de la saillie 37. La petite base peut être de longueur très petite, de sorte que le trapèze s'apparente à un triangle. Au moins une face du trapèze, distincte des bases, est inclinée par rapport au fond 36 de la gorge 30 d'un angle aigu, par exemple compris entre 40° et 80°, notamment voisin de 60°.

Selon une autre réalisation possible de l'invention, la face intérieure de la gorge 30 est pourvue de reliefs localisés formant moyens d'accrochage mécanique du joint 34.

Par exemple, la face intérieure de la gorge 30 comporte des stries, des écailles, des aspérités formées par électroérosion, ou équivalent. L'invention prévoit également de créer à l'intérieur de la gorge 30 un état de surface rugueux ou granité.

Dans le cas du coulage, la mise en place du joint 34 se fait par dépôt d'un certain volume de matière au fond de la gorge 30, la capsule 3 ayant été préalablement moulée par injection. Ce dépôt peut être effectué à partir d'une extrudeuse ou d'un pistolet à « hot melt ». La matière constitutive du joint 34, chaude et liquide, ou du moins pâteuse, s'étale sur le fond 36 de la gorge 30, enrobe et recouvre les saillies 35, 37.

On laisse généralement le joint 34 prendre sa forme géométrique naturelle, ce qui conduit à une surface bombée, comme illustrée sur la figure 3.

La configuration des saillie 35, 37 est telle qu'il existe une zone 41 - dite zone d'accrochage - comprise axialement entre le fond 36 de la gorge 30 et la dite saillie 35, 37. Une partie de la matière déposée au fond du bouchon et s'écoulant contre le fond 36 de la gorge 30 vient se placer dans la zone d'accrochage 27.

Ainsi, en plus du collage physico-chimique du joint 34 coulé sur le fond 36 de la paroi gorge 30, il existe, du fait de la présence des saillies 35, 37 ou des reliefs de la face intérieure de la gorge 30, un accrochage mécanique du dit joint 34, une fois solidifié, qui l'empêche de se désolidariser de la dite gorge 30.

En conséquence, malgré l'empilement des bonbonnes les unes sur les autres et les efforts qui en découlent au niveau du joint 34, ce dernier est maintenu en position contre la paroi transversale 5, à la fois parallèlement et perpendiculairement à celle-ci, grâce à la gorge 30 et aux saillies 35, 37, sans risque de rupture du joint 34.

On se réfère maintenant aux figures 8 et 9 qui illustrent une deuxième variante de réalisation de l'ensemble capsule 3 - joint 34, par moulage par bi-injection. Il est à noter que les figures sont simplifiées, les nervures 31, 32 et les saillies 35, 37 n'apparaissant pas.

Le joint 34 est tout d'abord injecté, entre une première partie de moule 42 et un noyau 43 qui définissent la forme du dit joint 34 (figure 8). La jonction entre la première partie de moule 42 et le noyau 43 est étanche.

Après un temps de refroidissement du joint 34, on injecte la capsule 3 entre une deuxième partie de moule 44 et le noyau 43, de sorte à surmouler le joint 34 (figure 9). Les saillies 35, 37 sont ainsi moulées à l'intérieur du joint 34, ce qui assure un bon accrochage du dit joint 34. La capsule 3 est par exemple réalisée en polyéthylène haute densité (HDPE).

Après un temps de refroidissement, l'ensemble capsule 3-joint 34 est éjecté du moule.

Dans une variante de réalisation, les première et deuxième parties 42, 44 du moule présentent le même profil intérieur, de sorte que, à l'issue du refroidissement du joint 34 préalablement coulé, il suffit, sans ouvrir le moule, de déplacer la dite première ou deuxième partie 42, 44 par rapport au noyau 43, de façon à définir un logement dans lequel sera coulée la capsule 3.

L'invention prévoit enfin un dispositif de bouchage simplifié (non représenté), muni de la gorge 30 et d'un joint 34 coulé ou moulé, dans lequel la capsule 3 ne comprend ni cheminée 7, ni bouchon 11, ni opercule 20, mais uniquement une jupe 6 pourvue d'une ligne de déchirure 23 dont une extrémité est située entre le bourrelet 8 et la paroi transversale 5, de sorte à permettre à un utilisateur d'ôter la capsule du col de la bonbonne par action sur la patte 24.

Cette version simplifiée de bonbonne peut être mise en place sur un distributeur sans canule, très rapidement, de sorte à éviter toute aspersion d'eau. En revanche, si la bonbonne est retirée du distributeur avant d'être totalement vide, l'étanchéité n'est plus assurée.

## Revendications

1. Dispositif de bouchage pour une bonbonne comportant un col (1) muni d'un bourrelet extérieur (2) à sa partie extrême libre et destinée à un distributeur de liquide du type fontaine à eau, le dit dispositif comportant une capsule (3) en matière plastique comprenant une paroi transversale d'extrémité (5) de laquelle fait saillie une jupe extérieure (6) sensiblement cylindrique, pourvue d'un bourrelet intérieur (8) pour l'accrochage derrière le bourrelet (2) du col (1) de la bonbonne, **caractérisé en ce que** la paroi transversale (5) présente, sur sa face intérieure (29), une gorge annulaire (30) d'axe sensiblement confondu avec l'axe (4) de la dite capsule (3), délimitée par deux nervures (31, 32) faisant saillie sensiblement perpendiculairement à la dite paroi transversale (5), la dite gorge (30) étant située, lorsque le dispositif est monté sur le col (1) de la bonbonne, en regard du rebord (33) du dit col (1), et étant destinée à recevoir un joint (34) coulé ou moulé et à empêcher le déplacement de celui-ci parallèlement à la paroi transversale (5).

2. Dispositif de bouchage selon la revendication 1, **caractérisé en ce qu'**il comprend en outre une cheminée intérieure (7) sensiblement cylindrique, faisant saillie de la paroi transversale d'extrémité (5) dans le même sens que la jupe extérieure (6) de telle sorte que la gorge (30) soit située entre la jupe (6) et la cheminée (7), la dite cheminée (7) étant destinée à recevoir une canule de soutirage (25) prévue sur le distributeur pour venir s'emboîter dans la cheminée (7) depuis la paroi transversale d'extrémité (5) de la capsule (3), lors de la mise en place de la bonbonne sur le distributeur, et **en ce qu'**il comprend un opercule d'inviolabilité (20) moulé d'une seule pièce avec la capsule (3) et situé à la naissance de la cheminée (7), du côté de la paroi transversale (5), de façon à obturer la cheminée (7), le dit opercule (20) étant destiné à être irrémédiablement et visiblement détruit lors de l'emboîtement de la canule de soutirage (25) dans la cheminée (7).

3. Dispositif de bouchage selon la revendication 1 ou 2, **caractérisé en ce que** la hauteur axiale des nervures (31, 32) est inférieure à l'épaisseur du joint (34) lorsqu'il n'est pas comprimé.

4. Dispositif de bouchage selon l'une quelconque des revendications 1 à 3, **caractérisé en ce que** les extrémités des deux nervures (31, 32) sont décalées axialement l'une par rapport à l'autre.

5. Dispositif de bouchage selon l'une quelconque des revendications 1 à 4, **caractérisé en ce qu'**une première nervure (31) est située axialement, par rapport à l'axe de la capsule (3), sensiblement aux deux tiers du diamètre de la dite capsule (3), une deuxième nervure (32) étant située sensiblement à la même distance de l'axe (4) de la capsule (3) que l'extrémité intérieure du bourrelet intérieur (8) de la jupe (6).

6. Dispositif de bouchage selon l'une quelconque des revendications 1 à 5, **caractérisé en ce que** la gorge (30) comprend, sur sa face intérieure, au moins un moyen d'accrochage du dit joint (34), empêchant ainsi le déplacement du joint (34) hors de la gorge (30).

7. Dispositif de bouchage selon la revendication 6, **caractérisé en ce que** la gorge (30) comprend, sur sa face intérieure, au moins une saillie (35, 37) formant moyen d'accrochage pour le dit joint (34).

8. Dispositif de bouchage selon la revendication 7, **caractérisé en ce qu'**au moins une nervure (31, 32) comprend une saillie (35) s'étendant sensiblement radialement vers l'intérieur de la gorge (30).

9. Dispositif de bouchage selon la revendication 8, **caractérisé en ce que** la hauteur axiale de la saillie (35) va en diminuant depuis la nervure (31, 32) jusqu'à l'extrémité de la dite saillie (35), de sorte à former une pointe apte à pénétrer dans le joint (34).

10. Dispositif de bouchage selon l'une quelconque des revendications 7 à 9, **caractérisé en ce que** la saillie (35) est située vers la partie extrême libre de la nervure (31, 32).

11. Dispositif de bouchage selon l'une quelconque des revendications 7 à 10, **caractérisé en ce que** chacune des deux nervures (31, 32) comprend une saillie (35) s'étendant sensiblement radialement vers l'intérieur de la gorge (30).

12. Dispositif de bouchage selon la revendication 7, **caractérisé en ce que** le fond (36) de la gorge (30) comprend au moins une saillie (37) s'étendant sensiblement axialement vers l'intérieur de la capsule (3).

13. Dispositif de bouchage selon la revendication 12, **caractérisé en ce que** la saillie (37) comprend au moins une face inclinée d'un angle aigu par rapport à l'axe (4) de la capsule (3) de sorte que, lorsque le joint (34) est placé dans la gorge (30), au moins une zone du dit joint (34) est comprise dans une zone d'accrochage (41) située, axialement, entre le fond (36) de la gorge (30) et une partie de la dite saillie (37).

14. Dispositif de bouchage selon la revendication 12 ou 13, **caractérisé en ce que** la saillie (37) présente, en coupe axiale, la forme d'au moins un trapèze dont la grande base est située vers l'extrémité libre de la dite saillie (37).

15. Dispositif de bouchage selon la revendication 14, **caractérisé en ce que** le dit trapèze possède un axe de symétrie (40) sensiblement parallèle à l'axe (4) de la capsule (3).

16. Dispositif de bouchage selon l'une quelconque des revendications 12 à 15, **caractérisé en ce que** la hauteur axiale de la saillie (37) est inférieure à la hauteur axiale des nervures (31, 32).

17. Dispositif de bouchage selon l'une quelconque des revendications 7 à 16, **caractérisé en ce que** la saillie (35, 37) est annulaire, l'axe de la dite saillie (35, 37) étant sensiblement confondu avec l'axe (4) de la capsule (3).

18. Dispositif de bouchage selon la revendication 6, **caractérisé en ce que** la face intérieure de la gorge (30) comprend des reliefs localisés tels que des stries, des aspérités, ou équivalent, formant moyen d'accrochage pour le dit joint (34).

19. Ensemble comprenant un dispositif de bouchage selon l'une quelconque des revendications 1 à 18 et un joint (34) placé dans la gorge (30) de la paroi transversale (5) de la dite capsule (3), le joint (34) ayant été mis en place par coulage ou par moulage.

20. Ensemble comprenant un dispositif de bouchage selon l'une quelconque des revendications 1 à 18, un joint (34) placé dans la gorge (30) de la paroi transversale (5) de la dite capsule (3), le joint (34) ayant été mis en place par coulage ou par moulage, et une bonbonne, la dite bonbonne étant vide ou au moins partiellement remplie d'un certain contenu.

21. Ensemble selon la revendication 20, **caractérisé en ce que**, lorsque la capsule (3) est montée sur le col (1) de la bonbonne, la gorge (30) est située en regard du rebord (33) du dit col (1), le joint (34) étant comprimé, dans la gorge (30), entre la paroi transversale (5) de la capsule (3) et le rebord (33) du col (1) de la bonbonne.

22. Procédé de réalisation d'un ensemble conforme à la revendication 19, **caractérisé en ce qu'**on coule le joint (34) dans la gorge (30) de la capsule (3), la dite capsule (3) ayant été préalablement moulée par injection.

23. Procédé de réalisation d'un ensemble conforme à la revendication 19, **caractérisé en ce que** la capsule (3) et le joint (34) sont réalisés par moulage par bi-injection.

## Claims

1. A corking device for a bottle comprising a neck (1) provided with an external protrusion (2) at its free end part and intended for a liquid dispenser of the water dispenser type, the said device comprising a lid (3) made from plastics material comprising a transverse end wall (5) from which there projects a substantially cylindrical external skirt (6), provided with an internal protrusion (8) for attaching behind the protrusion (2) on the neck (1) of the bottle, **characterised in that** the transverse wall (5) has, on its internal face (29), an annular groove (30) with its axis substantially merged with the axis (4) of the said lid (3), delimited by two ribs (31, 32) projecting substantially perpendicular to the said transverse wall (5), the said groove (30) being situated, when the device is mounted on the neck (1) of the bottle, opposite the rim (33) of the said neck (1), and being intended to receive a cast or moulded seal (34) and to prevent the movement of the latter parallel to the transverse wall (5).

2. A corking device according to Claim 1, **characterised in that** it also comprises a substantially cylindrical internal funnel (7) projecting from the transverse end wall (5) in the same direction as the external skirt (6) so that the groove (30) is situated between the skirt (6) and the funnel (7), the said funnel (7) being intended to receive a drawing-off cannula (25) provided on the dispenser in order to fit in the funnel (7) from the transverse end wall (5) of the lid (3), when the bottle is put in place on the dispenser, and **in that** it comprises a tamper-evident cap (20) moulded in one piece with the lid (3) and situated at the start of the funnel (7), on the same side as the transverse wall (5), so as to close off the funnel (7), the said cap (20) being intended to be irremediably and visibly destroyed when the drawing-off cannula (25) is fitted in the funnel (7).

3. A corking device according to Claim 1 or 2, **characterised in that** the axial height of the ribs (31, 32) is less than the thickness of the seal (34) when it is not compressed.

4. A corking device according to any one of Claims 1 to 3, **characterised in that** the ends of the two ribs (31, 32) are offset axially with respect to each other.

5. A corking device according to any one of Claims 1 to 4, **characterised in that** a first rib (31) is situated axially, with respect to the axis of the lid (3), substantially two thirds of the way across the diameter of the said lid (3), a second rib (32) being situated substantially at the same distance from the axis (4) of the lid (3) as the internal end of the internal protrusion (8) on the skirt (6).

6. A corking device according to any one of Claims 1 to 5, **characterised in that** the groove (30) comprises, on its internal face, at least one means of attaching the said seal (34), thus preventing the movement of the seal (34) out of the groove (30).

7. A corking device according to Claim 6, **characterised in that** the groove (30) comprises, on its internal face, at least one projection (35, 37) forming an attachment means for the said seal (34).

8. A corking device according to Claim 7, **characterised in that** at least one rib (31, 32) comprises a projection (35) extending substantially radially towards the inside of the groove (30).

9. A corking device according to Claim 8, **characterised in that** the axial height of the projection (35) decreases from the rib (31, 32) to the end of the said projection (35), so as to form a spike able to penetrate the seal (34).

10. A corking device according to any one of Claims 7 to 9, **characterised in that** the projection (35) is situated towards the free end part of the rib (31, 32).

11. A corking device according to any one of Claims 7 to 10, **characterised in that** each of the two ribs (31, 32) comprises a projection (35) extending substantially radially towards the inside of the groove (30).

12. A corking device according to Claim 7, **characterised in that** the bottom (36) of the groove (30) comprises at least one projection (37) extending substantially axially towards the inside of the lid (3).

13. A corking device according to Claim 12, **characterised in that** the projection (37) comprises at least one face inclined by an acute angle with respect to the axis (4) of the lid (3) so that, when the seal (34) is placed in the groove (30), at least one area of the said seal (34) lies in an attachment area (41) situated, axially, between the bottom (36) of the groove (30) and part of the said projection (37).

14. A corking device according to Claim 12 or 13, **characterised in that** the projection (37) has, in axial section, the shape of at least one trapezium whose large base is situated towards the free end of the said projection (37).

15. A corking device according to Claim 14, **characterised in that** the said trapezium has an axis of symmetry (40) substantially parallel to the axis (4) of the lid (3).

16. A corking device according to any one of Claims 12 to 15, **characterised in that** the axial height of the projection (37) is less than the axial height of the ribs (31, 32).

17. A corking device according to any one of Claims 7 to 16, **characterised in that** the projection (35, 37) is annular, the axis of the said projection (35, 37) being substantially merged with the axis (4) of the lid (3).

18. A corking device according to Claim 6, **characterised in that** the internal face of the groove (30) comprises localised reliefs such as serrations, roughnesses or equivalent, forming an attachment means for the said seal (34).

19. An assembly comprising a corking device according to any one of Claims 1 to 18 and a seal (34) placed in the groove (30) in the transverse wall (5) of the said lid (3), the seal (34) having been put in place by casting or moulding.

20. An assembly comprising a corking device according to any one of Claims 1 to 18, a seal (34) placed in the groove (30) in the transverse wall (5) of the said lid (3), the seal (34) having been put in place by casting or moulding, and a bottle, the said bottle being empty or at least partially filled with a certain content.

21. An assembly according to Claim 20, **characterised in that**, when the lid (3) is mounted on the neck (1) of the bottle, the groove (30) is situated opposite the rim (33) of the said neck (1), the seal (34) being compressed, in the groove (30), between the transverse wall (5) of the lid (3) and the rim (33) of the neck (1) of the bottle.

22. A method of producing an assembly according to Claim 19, **characterised in that** the seal (34) is cast in the groove (30) in the lid (3), the said lid (3) previously having been injection moulded.

23. A method of producing an assembly according to Claim 19, **characterised in that** the lid (3) and the seal (34) are produced by moulding by bi-injection.

## Patentansprüche

1. Abdichtungsvorrichtung für eine für einen Flüssigkeitsspender vom Typ Wasserbrunnen bestimmte große Flasche mit einem mit einem an seinem freien äußeren Teil versehenen Außenwulst (2) versehenen Hals (1), wobei die genannte Vorrichtung eine Kapsel (3) aus Plastik mit einer transversalen Außenwand (5) umfasst, von der eine deutlich zylindrische, mit einem Innenwulst (8) zum Verhaken hinter dem Wulst (2) des Halses (1) der großen Flasche versehene Außenverkleidung (6) hervorspringt, **dadurch gekennzeichnet, dass** die transversale Wand (5) an ihrer Innenseite (29) eine deutlich mit der Achse (4) der genannten, durch zwei deutlich senkrecht zur genannten transversalen Wand (5) hervorspringende Rippen (31, 32) begrenzte Kapsel (3) übereinstimmende ringförmige Achsenauskehlung (30) aufweist, wobei sich die genannte Auskehlung (30) gegenüber dem Rand (33) des genannten Halses (1) befindet, wenn die Vorrichtung an dem Hals (1) der großen Flasche angebracht ist, und zur Aufnahme einer gegossenen oder abgeformten Dichtung (34) und zur Verhinderung der Verschiebung derselben parallel zur transversalen Wand (5) bestimmt ist.

2. Abdichtungsvorrichtung gemäß Anspruch 1, **dadurch gekennzeichnet, dass** er darüber hinaus einen deutlich zylindrischen, aus der transversalen Außenwand (5) in derselben Richtung wie die Außenverkleidung (6) derart hervorspringenden inneren Kanal (7) umfasst, dass die Auskehlung (30) sich zwischen der Verkleidung (6) und dem Kanal (7) befindet, wobei der genannte Kanal (7) zur Aufnahme einer auf dem Spender vorgesehenen Entnahmekanüle (25) bestimmt ist, um beim Einsetzen der großen Flasche auf dem Spender in den Kanal (7) ab der transversalen Außenwand (5) der Kapsel (3) einzugreifen, und dass sie einen aus einem einzigen Stück mit der Kapsel (3) abgeformten und sich am Ansatz des Kanals (7) auf der Seite der transversalen Wand (5) befindenden Aufbruchschutz-Deckel (20) umfasst, so dass der Kanal (7) abgedichtet wird, wobei der genannte Deckel (20) zur endgültigen und sichtbaren Zerstörung beim Eingreifen der Entnahmekanüle (25) in den Kanal (7) bestimmt ist.

3. Abdichtungsvorrichtung gemäß Anspruch 1 oder 2, **dadurch gekennzeichnet, dass** die axiale Höhe der Rippen (31, 32) kleiner ist als die Dicke der Dichtung (34), wenn sie nicht komprimiert ist.

4. Abdichtungsvorrichtung gemäß Anspruch 1 bis 3, **dadurch gekennzeichnet, dass** die Enden der beiden Rippen (31, 32) im Verhältnis zueinander axial versetzt sind.

5. Abdichtungsvorrichtung gemäß Anspruch 1 bis 4, **dadurch gekennzeichnet, dass** sich eine erste Rippe (31) axial im Verhältnis zur Achse der Kapsel (3) deutlich bei zwei Dritteln des Durchmessers der genannten Kapsel (3) befindet, wobei sich eine zweite Rippe (32) deutlich in derselben Entfernung der Achse (4) der Kapsel (3) befindet wie das innere Ende des Innenwulstes (8) der Verkleidung (6).

6. Abdichtungsvorrichtung gemäß Anspruch 1 bis 5, **dadurch gekennzeichnet, dass** die Auskehlung (30) an ihrer Innenseite wenigstens ein somit die Verschiebung der Dichtung (34) außerhalb der Auskehlung (30) verhinderndes Verhakungsmittel der genannten Dichtung (34) umfasst.

7. Abdichtungsvorrichtung gemäß Anspruch 6, **dadurch gekennzeichnet, dass** die Auskehlung (30) an ihrer Innenseite wenigstens einen ein Verhakungsmittel für die genannte Dichtung (34) bildenden Vorsprung (35, 37) umfasst.

8. Abdichtungsvorrichtung gemäß Anspruch 7, **dadurch gekennzeichnet, dass** wenigstens eine Rippe (31, 32) einen sich deutlich radial zum Innern der Auskehlung (30) erstreckenden Vorsprung (35) umfasst.

9. Vorrichtung gemäß Anspruch 8, **dadurch gekennzeichnet, dass** die axiale Höhe des Vorsprung (35) ab der Rippe (31, 32) bis zum Ende des genannten Vorsprungs (35) derart abnimmt, dass eine zum Eindringen in die Dichtung (34) geeignete Spitze gebildet wird.

10. Abdichtungsvorrichtung gemäß Anspruch 7 bis 9, **dadurch gekennzeichnet, dass** der Vorsprung (35) sich zum freien Endteil der Rippe (31, 32) hin befindet.

11. Abdichtungsvorrichtung gemäß Anspruch 7 bis 10, **dadurch gekennzeichnet, dass** jede der beiden Rippen (31, 32) einen sich deutlich radial zum Innern der Auskehlung (30) erstreckenden Vorsprung (35) umfasst.

12. Abdichtungsvorrichtung gemäß Anspruch 7, **dadurch gekennzeichnet, dass** der Boden (36) der Auskehlung (30) wenigstens einen sich deutlich axial zum Innern der Kapsel (3) erstreckenden Vorsprung (37) umfasst.

13. Abdichtungsvorrichtung gemäß Anspruch 12, **dadurch gekennzeichnet, dass** der Vorsprung (37) wenigstens eine um einen spitzen Winkel im Verhältnis zur Achse (4) der Kapsel (3) geneigte Seite umfasst, so dass wenigsten ein Bereich der genannten Dichtung (34) in einem sich axial zwischen dem Boden (36) der Auskehlung (30) und einem Teil des genannten Vorsprungs (37) befindenden Verhakungsbereich (41) inbegriffen ist, wenn die Dichtung (34) in der Auskehlung (30) platziert ist.

14. Abdichtungsvorrichtung gemäß Anspruch 12 oder 13, **dadurch gekennzeichnet, dass** der Vorsprung (37) im Axialschnitt die Form wenigstens eines Trapezes aufweist, dessen große Basis sich zum freien Ende des genannten Vorsprungs (37) hin befindet.

15. Abdichtungsvorrichtung gemäß Anspruch 14, **dadurch gekennzeichnet, dass** das genannte Trapez eine zur Achse (4) der Kapsel (3) deutlich parallele Symmetrieachse (40) besitzt.

16. Abdichtungsvorrichtung gemäß Anspruch 12 bis 15, **dadurch gekennzeichnet, dass** die axiale Höhe des Vorsprungs (37) kleiner ist als die axiale Höhe der Rippen (31, 32).

17. Abdichtungsvorrichtung gemäß Anspruch 7 bis 16, **dadurch gekennzeichnet, dass** der Vorsprung (35, 37) ringförmig ist, wobei die Achse des genannten Vorsprungs (35, 37) deutlich mit der Achse (4) der Kapsel (3) übereinstimmt.

18. Abdichtungsvorrichtung gemäß Anspruch 6, **dadurch gekennzeichnet, dass** die Innenseite der Auskehlung (30) Verhakungsmittel für die genannte Dichtung (34) bildende lokalisierte Reliefs umfasst, wie zum Beispiel Rillen, Unebenheiten oder dergleichen.

19. Eine Abdichtungsvorrichtung gemäß Anspruch 1 bis 18 und eine in der Auskehlung (30) der transversalen Wand (5) der genannten Kapsel (3) platzierte Dichtung (34) umfassende Struktur, wobei die Dichtung (34) durch Gießen oder durch Abformen eingesetzt wird.

20. Eine Abdichtungsvorrichtung gemäß Anspruch 1 bis 18, eine in der Auskehlung (30) der transversalen Wand (5) der genannten Kapsel (3) platzierte Dichtung (34), wobei die Dichtung (34) durch Gießen oder Abformen eingesetzt wird - und eine große Flasche umfassende Struktur, wobei die große Flasche leer oder wenigstens teilweise mit einem bestimmten Inhalt gefüllt ist.

21. Struktur gemäß Anspruch 20, **dadurch gekennzeichnet, dass** die Auskehlung (30) sich gegenüber dem Rand (33) des genannten Halses (1) befindet, wenn die Kapsel (3) auf dem Hals (1) der großen Flasche angebracht ist, wobei die Dichtung (34) in der Auskehlung (30) zwischen der transversalen Wand (5) der Kapsel (3) und dem Rand (33) des Halses (1) der großen Flasche komprimiert ist.

22. Realisierungsverfahren einer Struktur gemäß Anspruch 19, **dadurch gekennzeichnet, dass** die Dichtung (34) in der Auskehlung (30) der Kapsel (3) gegossen wird, wobei die genannte Kapsel (3) zuvor durch Einspritzen abgeformt wird.

23. Realisierungsverfahren einer Struktur gemäß Anspruch 19, **dadurch gekennzeichnet, dass** die Kapsel (3) und die Dichtung (34) durch Abformen durch Bi-Einspritzen realisiert werden.
